# EUROPÄISCHE PATENTSCHRIFT

(11) **EP 2 457 240 B1**
(45) Veröffentlichungstag und Bekanntmachung des Hinweises auf die Patenterteilung: **03.01.2018**
(21) Anmeldenummer: 09781032.9
(22) Anmeldetag: 24.07.2009
(51) Int. Cl.: H01F 27/33, G10K 11/16, G10K 11/178

(54) **VERFAHREN ZUR REDUKTION DER GERÄUSCHEMISSION EINES TRANSFORMATORS**
METHOD FOR REDUCING THE NOISE EMISSION OF A TRANSFORMER
PROCÉDÉ DE RÉDUCTION DE L'ÉMISSION DE BRUIT D'UN TRANSFORMATEUR

(43) Veröffentlichungstag der Anmeldung: 30.05.2012
(73) Patentinhaber: Siemens Aktiengesellschaft, 80333 München (DE)
(72) Erfinder: DANTELE, Andreas, 4400 Steyr (AT); KORAK, Johannes, A-4400 Steyr (AT); RITTENSCHOBER, Thomas, A-4040 Linz (AT); WERNICK, Helmut, A-4040 Linz (AT); HACKL, Alexander, A-4614 Marchtrenk (AT)
(74) Vertreter: Maier, Daniel Oliver
(86) Internationale Anmeldenummer: PCT/EP2009/059557
(87) Internationale Veröffentlichungsnummer: WO 2011/009491

(56) Entgegenhaltungen:
- US-A- 5 617 479
- US-A- 5 692 053

## Beschreibung

### Technisches Gebiet

Die Erfindung betrifft ein Verfahren zur Reduktion der Geräuschemission eines Transformators, dessen Transformatorkessel mit einer Flüssigkeit gefüllt ist und die Kesselwand im Betriebsfall Vibrationen ausführt.

### Stand der Technik

Bei Betrieb eines Transformators führt die durch Magnetostriktion bedingte Formänderung des weichmagnetischen Kern und/oder auf die Wicklungen wirkenden elektrodynamischen Kräfte zu Druckwellen in der Kühlflüssigkeit des Transformators, welche die Wand des Transformatorkessels zu Schwingungen anregen. Diese Kesselvibrationen haben eine im Hörbereich liegende Schallabstrahlung zufolge, die insbesondere dann als störend empfunden wird, wenn der Transformator beispielsweise in der Nähe eines Wohngebietes installiert wird.

Um Betriebsgeräusche eines Transformators zu reduzieren sind verschiedene aktiv wirkende Einrichtungen bekannt. Aus der DE 699 01 596 T2 ist beispielsweise ein geräuscharmer Transformator bekannt, bei dem im Transformatorkessel eine Schwingungszelle angeordnet ist, welche eine zu den Druckwellen gegenphasige Schwingung erzeugt und dadurch die Vibrationen der Kesselwand abschwächt. Ein ähnliches Verfahren wird in der US 5,394,376 vorgeschlagen, wo ebenfalls eine Flüssigkeits-Verdrängungseinrichtung Druckwellen im Inneren Transformatorkessel entgegenwirkt. Diesen bekannten Einrichtungen ist aber gemeinsam, dass eine Verbindung zwischen einem Aktuator und der Flüssigkeit im Inneren des Kessels erforderlich ist. Außerdem nimmt der Aktuator eine beträchtliche Menge Energie auf. Aus US 5,617,479 ist eine Vorrichtung bekannt, bei der Aktuatoren in Bereichen maximaler transversaler Ablenkung der Kesselwand positioniert werden.

### Darstellungen der Erfindung

Es ist eine Aufgabe der vorliegenden Erfindung, ein Verfahren anzugeben, das auf möglichst einfache und zuverlässige Weise die Geräuschemission eines Transformators wirkungsvoll verringert und dabei möglichst wenig Energie verbraucht. Diese Aufgabe wird durch ein Verfahren mit den Merkmalen des Patentanspruch 1 gelöst. Vorteilhafte Ausgestaltungen sind in den Unteransprüchen definiert.
Gemäß einem Grundgedanken der Erfindung, wird außen an der Wand des Transformatorkessels eine zur Vibration in Gegenphase wirkende Schwingungs-Beaufschlagungseinrichtung so angeordnet, dass sie möglichst nahe Bereichen maximaler Krümmung bzw. maximaler transversaler Auslenkung einer Eigenform der Kesselwand liegt. Dadurch ist eine effiziente Einwirkung auf die störende Vibration der Kesselwand möglich. Eine Eigenform, oder auch Mode genannt, beschreibt das Aussehen einer Schwingungsform bei einer Eigenfrequenz. Bei jeder Eigenfrequenz gibt es eine bestimmte geometrische Form der Kesselwandschwingung, das heißt einen bestimmten Mode. In einer ersten Näherung lässt sich eine Kesselwand als Platte mit fixiertem Rand betrachten. Die dort auftretenden Plattenmoden werden mit einer Ordnungszahl (m-n) benannt. Wenn die Schwingungs-Beaufschlagungseinrichtung, im Folgenden auch kurz Aktuator genannt, in einem Bereich großer Auslenkung der Eigenform platziert wird, ist vergleichsweise wenig Energie für die Schwingungstilgung erforderlich.
Eine besonders günstige Ausführungsform des erfindungsgemäßen Verfahrens ist dadurch gekennzeichnet, dass als Schwingungs-Beaufschlagungseinrichtung ein Piezoelement verwendet wird. Ein besonderer Vorteil dieses Piezoelements liegt darin, dass es sowohl als Aktuator - als auch als Messumformer verwendet werden kann. Gemäß der Erfindung ist vorgesehen, dass das Piezoelement oder ein anderer Messumformer ein der Schwingung der Kesselwand proportionales Messsignal liefert und dieses zurück an die Steuereinrichtung geleitet wird. Die Steuereinrichtung analysiert dieses Messsignal und ermittelt daraus Amplitude und Phase für ein Steuersignal, mit dem der Piezoaktuator zur Tilgung der Schwingung angesteuert wird. Auf diese Weise ist eine Anpassung der Schwingungsdämpfung an sich ändernde Betriebszustände möglich. Dadurch bleibt die Wirkung der Geräuschminderung über einen langen Betriebszeitraum erhalten.

### Kurzbeschreibung der Zeichnungen

Zur weiteren Erläuterung der Erfindung wird im nachfolgenden Teil der Beschreibung auf die Zeichnungen Bezug genommen in denen weitere vorteilhafte Ausgestaltungen, Einzelheiten und Weiterbildungen der Erfindung zu entnehmen sind.
Es zeigt:
- Figur 1: Kesselschwingung bei einer Anregung von 100 Hz und deren Zerlegung in Eigenformen;
- Figur 2: eine Darstellung von Simulationsbildern, welche die Zerlegung einer Plattenschwingung in ihre Eigenformen zeigen;
- Figur 3: eine Darstellung von Simulationsbildern, welche eine Überlagerung eines 2-3-Modes mit einem 1-5-Mode zeigen;
- Figur 4: eine Darstellung von Simulationsbildern, welche eine Überlagerung eines 2-3-Modes mit einem 2-6-Mode und eine Überlagerung eines 1-5-Modes mit einem 1-7-Mode zeigen.

### Ausführung der Erfindung

Die Figur 1a zeigt in einer räumlichen Darstellung einen Transformatorkessel. Wie bereits eingangs dargestellt, wird die Kesselwand des Transformators bei Betrieb durch den Trafokern und/oder die Trafowicklung zu Schwingungen angeregt. Insbesondere bei einem Transformator großer Leistung ist diese Geräuschabstrahlung störend. Bei einem Verteil- oder Leistungstransformator liegt die Anregungsfrequenz üblicher Weise bei 50 Hz beziehungsweise 60 Hz.

In Figur 1b ist die sich auf der Wand des Transformatorkessels ausbildende Schwingungsform dargestellt. Eine solche bildliche Darstellung einer Kesselschwingungsform kann durch eine Analyse der Schwingung bei Betrieb experimentell gewonnen werden. In Figur 1b, Figur 1c und Figur 1d ist jeweils die Schnelle der Kesseloberfläche gezeichnet. D.h. die Wechselgeschwindigkeit der Wand um ihre Ruhelage. Aus der Darstellung lassen sich die Gebiete mit maximaler Auslenkung (Bauch) und die Gebiete mit der minimalen Auslenkung (Knoten) entnehmen. In Figur 1e ist das Modenspektrum dargestellt. Dem Fachmann sind hierzu Einrichtungen und Verfahren bekannt, mit denen ein Modenspektrum erstellt werden kann. Beispielsweise kann mit einem Impulshammer eine Behälterwand zu Schwingungen angeregt werden und die Schwingungen der Kesselwand beispielsweise mit auf der Kesselwandfläche verteilten Beschleunigungssensoren oder piezoelektrischen Kraftaufnehmern gemessen werden. Diese Mess-Signale können einer Rechenanlage zugeführt werden, die eine Modalanalyse durchführt und daraus das dynamische Verhalten der Kesselwand numerisch ermittelt.
Wie bereits oben dargestellt, setzt sich eine Schwingungsform aus der Interferenz ihrer Eigenschwingungsformen zusammen und kann somit in ihre Moden zerlegt werden. Dies kann beispielsweise durch eine Simulation erfolgen. Die Figur 1 zeigt als Ergebnis einer Simulation auf einer Rechenanlage eine Analyse einer 100 Hz Kesselvibration. In den Simulationsbildern Figur 1c und Figur 1d sind die Eigenformen dargestellt. Wie aus Figur 1c und 1d zu sehen ist, ist die Kesselvibration im Wesentlichen aus zwei Eigenschwingungsformen zusammen gesetzt: einem 2-3-Mode (siehe Figur 2b) und einem 1-5-Mode (siehe Figur 2c). Diese Zusammensetzung der Kesselschwingung veranschaulicht auch das Diagramm der Figur 1 e; es zeigt den Anteil der Amplitude der Moden an der Kesselvibration in Abhängigkeit der Frequenz.

Die vertikale punktierte Linie kennzeichnet die Anregungsfrequenz 100 Hz. Der Peak links davon zeigt den stärker ausgeprägten Extremwert des 2-3-Modes bei seiner zugehörigen Eigenfrequenz von 99 Hz. Der Peak rechts davon zeigt den Extremwert des 1-5-Modes bei seiner zugehörigenEigenfrequenz von 101 Hz.
Figur 2 zeigt im oberen Simulationsbild die Schwingungsform 30; die beiden darunter liegenden Simulationsbilder 40 und 50 den 2-3-Mode (Figur 2b) beziehungsweise den 1-5-Mode (Figur 2c). Im Diagramm 60 in der Mitte der Figur 2 ist wieder die Amplitude in Abhängigkeit der Frequenz gezeichnet.
Bei der Geräuschreduktion ist man bestrebt, mit möglichst wenig Aktuatoren eine möglichst große Wirkung der Geräuschminderung zu erzielen. Für die Verringerung der Kesselvibration ist pro Mode die Anbringung zumindest eines Aktuators erforderlich. Um nun auf der Kesselfläche jene Bereiche herauszufinden, die für eine Tilgung der Schwingung besonders geeignet sind, werden Schwingungsbilder übereinander gelegt. Dabei muss sicher gestellt werden, dass der eine Mode gedämpft, der andere aber nicht unbeabsichtigt angeregt wird. Um diese Bereiche auf der Kesselfläche herauszufinden, wird erfindungsgemäß eine Subtraktion der Moden-Bilder durchgeführt, was im Folgenden näher erläutert ist:
Die Figur 3 zeigt im Schwingungsbild 40 einen 2-3-Mode. Gebiete, in denen sich dieser 2-3 Mode besonders gut anregen und somit dämpfen lässt, sind mit dem Bezugszeichen 401 gekennzeichnet und zeichnerisch grau schraffiert dargestellt. Rechts daneben ist der 1-5-Mode 50 dargestellt, der sich in den Bereichen 501 besonders gut anregen lässt.
Die weißen Bereiche in den beiden Bildern 40, 50 kennzeichnen Gebiete, in denen sich der jeweilige Mode nur schlecht anregen lässt. Um nun mit möglichst wenigen Aktuatoren eine effiziente Reduktion der Geräusche herbeizuführen, werden von den grau schraffiert dargestellten Flächen des 2-3-Mode (Figur 3a) die grau schraffiert gezeichneten Flächen des 1-5-Mode (Figur 3b) subtrahiert. Das Ergebnis ist in Figur 3c (Bild 100) dargestellt. Die Differenzflächen 101 stellen Gebiete auf der Kesselwand dar, welche besonders günstig sind, um einen der beiden Moden wirkungsvoll zu dämpfen, ohne dass der andere Mode unbeabsichtigter Weise angeregt wird. Figur 3c zeigt sichel- und tropfenförmigen Restflächen, in denen ein Aktuator angeordnet werden kann, der durch gegenphasige Schwingungseinleitung wirkungsvoll den 2-3-Mode dämpft, ohne den 1-5-Mode zu verstärken. Subtrahiert man hingegen die grauen Flächen 401 von den grauen Flächen 501, - siehe Figur 3d Bild 200 -, so erhält man jene Gebiete 201, in denen sich der Mode 1-5 gut anregen lässt, der Mode 2-3 hingegen schlecht.

Auf diese Weise hat man auf der Kesselwand jene Bereiche ermittelt, in denen sich Vibrationen besonders effizient bedämpfen lassen.

Grundsätzlich ist man bestrebt, mit möglichst wenig Aktuatoren möglichst viele Frequenzen und Moden zu bedämpfen. Störend sind jedoch nicht nur die Grundanregung, sondern auch die höheren Harmonischen der Grundanregung.

Figur 4 zeigt eine Darstellung von Simulationsbildern für den Fall einer Anregungsfrequenz von 100 Hz (f₁) und der ersten Oberschwingung bei 200 Hz (f₂). Die Kesselschwingung bei 200 Hz ist aus einem 1-7-Mode (Schwingungsbild 41) und einem 2-6-Mode (Schwingungsbild 51) zusammengesetzt.

Im Überlagerungsbild 400 wurden die grauen Bereiche der Eigenform 40 und 51 vereinigt und die grauen Bereiche der Eigenform 50 abgezogen. Die Flächen 401 kennzeichnen jene Bereiche in denen sich die Eigenform 40 und 51, im Idealfall mittels eines Aktuators, getrennt dämpfen lassen.

Im Überlagerungsbild 500 wurden die grauen Bereiche der Eigenform 50 und 41 vereinigt und die grauen Bereiche der Eigenform 51 abgezogen. Die grau schraffierten Flächen 501 kennzeichnen jene Bereiche in denen die Eigenform 50 und 41, im Idealfall mittels eines Aktuators, getrennt dämpfen lassen.

Indem ein Aktuator mit einem Frequenzgemisch aus 100 Hz und 200 Hz angesteuert wird, kann er sowohl zur Minderung des 100 Hz Anteils als auch zur Minderung des 200 Hz Anteils verwendet werden. Dadurch kann man mit zwei Aktuatoren zwei Frequenzen und vier Moden dämpfen. Mit anderen Worten, um die Anzahl der Aktuatoren zu reduzieren, betrachtet man nicht jede anregende Frequenz 100 Hz, 200 Hz, 300 Hz, 400 Hz usw. für sich alleine, sondern legt alle betrachteten Eigenformen aller Frequenzen übereinander und ermittelt durch Überlagerung jene Gebiete, die der oben dargestellten Optimierungsstrategie entsprechen. Dabei wird die Anzahl der Aktuatoren schrittweise erhöht, bis alle Eigenformen getrennt ausregelbar sind.

Obwohl der Kessel mit der Frequenz von 100 Hz angeregt wird, schwankt in Amplitude und Phase je nach Betriebszustand und Betriebszeit der Beitrag der Eigenschwingungsformen, aus denen sich die Kesselschwingung zusammen setzt. Um über die gesamte Betriebsdauer eine wirkungsvolle Unterdrückung der Schallabstrahlung zu erreichen, muss das Geräuschunterdrückungssystem an den Ist-Zustand angepasst werden. Dies wird dadurch erreicht, indem die Piezoelemente zeitweise als Schwingungstilger, zeitweise als Messumformer zur Aufnahme einer Schwingung verwendet werden. In dieser Messephase wird das vom Piezoelement erzeugte Messsignal zurück in die Steuereinheit geführt. In der Steuereinheit wird aus dem Messsignal Betrag und Phase der gemessenen Schwingung ermittelt. Die Kesselvibration wird in ihre Eigenformen zerlegt. Wenn das Piezoelement wieder als Schwingungstilger verwendet wird, wird diese Information für die Ansteuerung des Piezoelements, ggf. auch anderer Aktuatoren verwendet. Dabei ist jedem Aktuator ein eigener Regelkreis zugeordnet. Auf diese Weise wird die Unterdrückung der Schallabstrahlung angepasst. Jeder Aktuator wird dadurch auf die in seinem Wirkungsbereich liegenden zeitlichen Änderungen der Kesselschwingung angepasst. Damit bleibt die Wirkung der Geräuschereduzierung insgesamt über einen langen Betriebszeitraum erhalten.

### Zusammenstellung der verwendeten Bezugszeichen

- 1: Transformatorkessel
- 2: Schwingungsform
- 3: Mode 2-3
- 4: Mode 1-5
- 5: Modenspektrum

- 30: Simulationsbild, Schwingungsform
- 40: Simulationsbild Mode 2-3
- 41: Simulationsbild Mode 1-7

- 50: Simulationsbild Mode 1-5
- 51: Simulationsbild Mode 2-6

- 60: Diagramm

- 100: Differenzbild (40 ohne 50)
- 101: Bereiche günstiger Anregung des 2-3-Mode

- 200: Differenzbild (50 ohne 40)
- 201: Bereiche günstiger Anregung des 1-5-Mode

- 400: Differenzbild ((40 vereinigt mit 51)ohne 50)
- 500: Differenzbild ((50 vereinigt mit 41)ohne 51)

- 401: Bereiche günstiger Anregung des 2-3-Mode bei f₁ und 2-6-Mode bei f₂
- 501: Bereiche günstiger Anregung des 1-5-Mode bei f₁ und 1-7-Mode bei f₂

## Patentansprüche

1. Verfahren zur Reduktion der Geräuschemission eines Transformators, dessen Transformatorkessel (1) mit einer Flüssigkeit gefüllt ist und dessen Kesselwand im Betriebsfall eine Vibration ausführt, **gekennzeichnet durch** die Reihenfolge folgender Verfahrensschritte:
a.) Erfassen von Eigenschwingungsgrößen der Kesselwand bei zumindest einer Anregungsfrequenz;
b.) Ermitteln von zumindest zwei Eigenformen (3, 4, 30, 40, 41, 50, 51), aus denen sich die Vibration der Kesselwand bei einer Anregungsfrequenz zusammensetzt, durch eine rechentechnische Verarbeitung der Eigenschwingungsgrößen, wobei auf der Kesselwand durch rechentechnische Überlagerung eine Subtraktion der zumindest zwei Eigenformen durchgeführt wird und Differenzflächen (100,200,400,500) auf der Kesselwand ermittelt werden;
c.) Anordnen von zumindest einer Schwingungs-Beaufschlagungseinrichtung in zumindest einer dieser Differenzflächen;
d.) Ansteuern der zumindest einen Schwingungs-Beaufschlagungseinrichtung mittels einer Steuereinrichtung, um der Vibration der Kesselwand entgegen zu wirken.

2. Verfahren nach einem der Ansprüche 1, **dadurch gekennzeichnet, dass** das Ansteuern so erfolgt, dass jeder Eigenform getrennt entgegen gewirkt wird.

3. Verfahren nach Anspruch 2, **dadurch gekennzeichnet, dass** für das Bedämpfen mehrerer Eigenformen bei unterschiedlichen Anregungsfrequenzen das Ansteuern mittels eines Steuersignals erfolgt, das aus einem Frequenzgemisch zusammengesetzt ist.

4. Verfahren nach einem der vorstehenden Ansprüche, **dadurch gekennzeichnet, dass** die Schwingungs-Beaufschlagungseinrichtung durch eine Piezoelement gebildet wird.

5. Verfahren nach Anspruch 4, **dadurch gekennzeichnet, dass** ein Messumformer verwendet wird, der die Schwingungen der Kesselwand in ein Messsignal umsetzt, das der Steuereinrichtung zugeführt wird.

6. Verfahren nach Anspruch 5, **dadurch gekennzeichnet, dass** die Steuereinrichtung aus dem zugeführten Messsignal Betrag und Phase einer Eigenform ermittelt und daraus eine Stellgröße für das Piezoelement berechnet, und diese Stellgröße in einem dem Messintervall folgenden Zeitintervall für die Ansteuerung des Piezoelements verwendet wird.

7. Verfahren nach einem der Ansprüche 4 bis 6, **dadurch gekennzeichnet, dass** das zumindest eine Piezoelement auf der Kesselwand mittels Klebstoff befestigt wird.

## Claims

1. Method for reducing the noise emission of a transformer, the transformer tank (1) of which is filled with a liquid and the tank wall of which vibrates during operation, **characterised by** the following sequence of method steps:
a.) detecting natural vibration values of the tank wall for at least one excitation frequency;
b.) determining at least two eigenforms (3,4,30,40,41,50,51), from which the vibration of the tank wall is composed at an excitation frequency, by means of computer-aided processing of the natural vibration values, wherein a subtraction of the at least two eigenforms is performed and difference areas (100,200,400,500) of the tank wall are determined on the tank wall by means of computer-aided superimposition;
c.) arranging at least one vibration loading device in at least one of these difference areas;
d.) activating the at least one vibration loading device by means of a control device in order to counteract the vibration of the tank wall.

2. Method according to claim 1, **characterised in that** the activation is performed such that each eigenform is counteracted separately.

3. Method according to claim 2, **characterised in that** the activation is effected by a control signal which is composed of a frequency mixture in order to damp a plurality of eigenforms using different excitation frequencies.

4. Method according to one of the preceding claims, **characterised in that** the vibration loading device takes the form of a piezoelectric element.

5. Method according to claim 4, **characterised in that** use is made of a measuring transducer which converts the vibrations of the tank wall into a measured signal that is supplied to the control device.

6. Method according to claim 5, **characterised in that** the control device determines magnitude and phase of an eigenform from the supplied measured signal and, on the basis of these, calculates a control variable for the piezoelectric actuator, said control variable being used for the activation of the piezoelectric element in a time interval following the measurement interval.

7. Method according to one of the claims 4 to 6, **characterised in that** the at least one piezoelectric element is fastened to the tank wall by means of adhesive.

## Revendications

1. Procédé de réduction de l'émission de bruit d'un transformateur, dont la cuve de transformateur (1) est remplie d'un liquide et dont la paroi de cuve effectue en fonctionnement une vibration, **caractérisé par** la séquence des étapes suivantes :
a) détection de grandeurs de vibration propre de la paroi de cuve à au moins une fréquence d'excitation ;
b) détermination d'au moins deux formes propres (3, 4, 30, 40, 41, 50, 51) dont se compose la vibration de la paroi de cuve à une fréquence d'excitation par un traitement informatisé des grandeurs de vibration propre, une soustraction des au moins deux formes propres étant effectuée sur la paroi de cuve par superposition informatique et des surfaces différentielles (100, 200, 400, 500) étant déterminées sur la paroi de cuve ;
c) agencement d'au moins un dispositif d'application de vibration dans au moins une de ces surfaces différentielles ;
d) commande de l'au moins un dispositif d'application de vibration au moyen d'un dispositif de commande pour contrebalancer la vibration de la paroi de cuve.

2. Procédé selon la revendication 1, **caractérisé en ce que** la commande a lieu de telle sorte que chaque forme propre est contrebalancée séparément.

3. Procédé selon la revendication 2, **caractérisé en ce que**, pour atténuer plusieurs formes propres à différentes fréquences d'excitation, la commande a lieu au moyen d'un signal de commande qui se compose d'un mélange de fréquences.

4. Procédé selon l'une des revendications précédentes, **caractérisé en ce que** le dispositif d'application de vibration est formé par un piézo-élément.

5. Procédé selon la revendication 4, **caractérisé en ce qu'**est utilisé un transducteur de mesure qui convertit les vibrations de la paroi de cuve en un signal de mesure qui est amené au dispositif de commande.

6. Procédé selon la revendication 5, **caractérisé en ce que** le dispositif de commande détermine la valeur absolue et la phase d'une forme propre à partir du signal de mesure amené et calcule, sur cette base, une grandeur de réglage pour le piézo-élément, et **en ce que** cette grandeur de réglage est utilisée dans un intervalle de temps suivant l'intervalle de mesure pour la commande du piézo-élément.

7. Procédé selon l'une des revendications 4 à 6, **caractérisé en ce que** l'au moins un piézo-élément est fixé sur la paroi de cuve au moyen d'une colle.
